# EUROPÄISCHE PATENTSCHRIFT

(11) **EP 0 398 369 B1**
(45) Veröffentlichungstag und Bekanntmachung des Hinweises auf die Patenterteilung: **02.08.1995**
(21) Anmeldenummer: 90109492.0
(22) Anmeldetag: 18.05.1990
(51) Int. Cl.: F21V 21/26

(54) **Strahler**
Lamp
Lampe

(30) Priorität: 19.05.1989 DE 3916308
(43) Veröffentlichungstag der Anmeldung: 22.11.1990
(73) Patentinhaber: Engel, Hartmut S., D-71691 Freiberg (DE)
(72) Erfinder: Engel, Hartmut S., D-71691 Freiberg (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- DE-A- 3 105 751
- DE-U- 8 603 797

## Beschreibung

Die Erfindung betrifft einen Strahler mit einem Trägerteil, das an einem Ende eine mechanisch-elektrische Anschlußeinheit aufweist und am anderen Ende über ein Schwenkgelenk mit einem Leuchtenteil verbunden ist.

Strahler sind in unterschiedlichster Ausgestaltung und für verschiedenartigste Leuchtmittel sowohl im gewerblichen als auch im privaten Bereich in großer Anzahl im praktischen Einsatz. Üblicherweise sind die jeweiligen Strahlerkonstruktionen sowohl in technischer als auch gestalterischer Hinsicht an das jeweils verwendete Leuchtmittel angepaßt und nur für bestimmte Leuchtmittel geeignet. In vielen Fällen ist dabei störend, daß die Strahler vergleichsweise voluminös sind und hinsichtlich der Anpassbarkeit an die verschiedenen Beleuchtungsaufgaben in ihrer Variabilität stark zu wünschen übrig lassen.

Aufgabe der Erfindung ist es, einen Strahler der eingangs angegebenen Art so auszubilden, daß unter Beibehaltung einer einheitlichen, grazilen Grundstruktur einerseits die Verwendung unterschiedlichster Leuchtmittel ermöglicht und andererseits hinsichtlich der sich in der Praxis stellenden Beleuchtungsaufgaben größtmögliche Variabilität erreicht wird.

Gelöst wird diese Aufgabe nach der Erfindung im wesentlichen dadurch, daß das Trägerteil stabförmig ausgebildet und auf einem Teil seiner Länge in ein mit dem festen Element des Schwenkgelenks verbundenes Basisteil und ein mit dem beweglichen Element des Schwenkgelenks verbundenes, zumindest den Leuchtenteil tragendes Schwenkteil unterteilt ist und das Schwenkgelenk bezüglich der Stabachse außermittig angeordnet ist.

Die stabförmige Grundstruktur und die Auftrennung dieser Grundstruktur in ein Basisteil und ein Schwenkteil über eineschrägverlaufende Trennebene erbringt über die außermittig gelegene Schwenkachse eine hohe Variabilität in den Richtmöglichkeiten des Leuchtmittels einerseits und in der Verwendbarkeit unterschiedlicher Leuchtmittel andererseits, da das ebenfalls stabförmige Grundform besitzende Schwenkteil an seinem freien Ende zur Aufnahme aller Arten von Leuchtmittel ohne jegliche Veränderung der Grundstruktur ausgebildet sein kann.
Zu der optischen und ästhetischen Ausgewogenheit der Grundstruktur kommt hinzu, daß das jeweilige Leuchtmittel und das Basisteil gewichtsmäßig ausgewogen gestaltet werden können, so daß über das entsprechend auszubildende Schwenkgelenk eine unkomplizierte und austarierte Neigungsverstellung des jeweiligen Leuchtmittels erfolgen kann.

Durch die Wahl des Verlaufs der Trennebene zwischen Basisteil und Schwenkteil läßt sich auch eine sowohl in technischer Hinsicht günstige gewichtsmäßige Ausgewogenheit als auch in ästhetischer Hinsicht optimale Verteilung zwischen Leuchtmittelbereich und Schwenkteil erzielen.

Nach einer vorteilhaften Ausgestaltung der Erfindung wird das Schwenkteil gleichzeitig als Trägerteil für elektrische Funktionselemente, wie z. B. ein Schaltnetzteil oder ein Zündgerät verwendet, wobei durch Ausnutzung des in diesem Bereich zur Verfügung stehenden Freiraums eine Formgestaltung für diese elektrischen Funktionselemente gewählt werden kann, die der grazilen Stabstruktur angepaßt ist und sich auf die gewichtsmäßige Austarierung des gesamten Schwenkteils bezogen auf die Schwenkachse günstig auswirkt.

Zwischen dem Basisteil und dem Schwenkteil wird nach einer weiteren Ausgestaltung der Erfindung eine steuerbare Verstellung vorgesehen, so daß auf einfache Weise auch eine Fernsteuerung der Abstrahlrichtung des Strahlers realisiert werden kann. Die Verstellvorrichtung kann beispielsweise aus einem Memory-Metall bestehen oder über einen Kleinmotor realisiert werden, der in der Stabstruktur untergebracht ist. Günstig ist bei all diesen möglichen Verstellvorrichtungen, daß zum Zwecke der Verstellung nur sehr geringe Kräfte notwendig sind, da bezogen auf das Schwenkgelenk konstruktionsbedingt ein weitestgehender Gewichtsausgleich realisierbar ist.

Über die Stabstruktur und ggf. in dieser Struktur vorgesehene, insbesondere zwischen Leuchtmittel und Schwenkgelenk gelegene Querschnittsverringerungen kann auch eine optimale thermische Entkopplung erreicht werden.

Die gemäß der Erfindung ausgebildeten Strahler sind sowohl mit standardisierten Lichtschienen über entsprechende Adapter als auch mit anderen Arten von Schienen über entsprechende Anpaßeinheiten verwendbar und ferner natürlich auch zur Direktmontage geeignet. Verwendbar sind als Leuchtmittel sowohl Niedervoltstrahler als auch direkt gespeist Strahler sowie praktisch alle speziellen im Handel befindlichen weiteren Leuchten.

Besonders vorteilhafte Ausgestaltungen der Erfindung sind in den Unteransprüchen angegeben.

Die Erfindung wird nachfolgend unter Bezugnahme auf die Zeichnung anhand von Ausführungsbeispielen erläutert; in der Zeichnung zeigt:
Fig. 1 eine schematische Seitenansicht eines Strahlers nach der Erfindung, der über einen Adapter an einer standardisierten Lichtschiene befestigt ist,
Fig. 2 eine Ausführungsform des erfindungsgemäßen Strahlers, bestückt mit einem Niedervolt-Leuchtmittel,
Fig. 3 eine Variante des Strahlers nach Fig. 2 mit hebelartig ausgebildetem Verstellelement,
Fig. 4 eine weitere Ausführungsvariante der Erfindung mit schrägverlaufender Stabstruktur,
Fig. 5 eine Ausführungsform eines Strahlers nach der Erfindung mit gekuppeltem Schaltnetzteil und
Fig. 6 eine weitere Variante der Erfindung zur Erläuterung der Variabilität der Grundstruktur des erfindungsgemäßen Strahlers.

Fig. 1 zeigt eine herkömmliche Lichtschiene 14, an der über einen Adapter 10 das Trägerteil 1 eines Strahlers nach der Erfindung befestigt bzw. mechanisch und elektrisch gekoppelt ist. Das stabförmig ausgebildete Trägerteil 1 ist in zwei über ein Schwenkgelenk 3 miteinander verbundene Teile unterteilt, nämlich in ein festes Basisteil 4 und ein Schwenkteil 5, das gleichzeitig Träger des Leuchtenteils 2 bzw. des jeweils verwendeten Leuchtmittels ist.

Das Schwenkgelenk 3 ist bezüglich der Stabachse 6 außermittig gelegen und die Achse dieses Schwenkgelenks 3 verläuft senkrecht zur Stabachse 6. Mit dem festen Teil 7 des Schwenkgelenks 3 ist das Basisteil 4, mit dem beweglichen Teil 8 ist das Schwenkteil 5 der Stabstruktur verbunden. Die Trennebene 9 zwischen dem Basisteil 4 und dem Schwenkteil 5 verläuft unter einem spitzen Winkel zur Stabachse 6, und im Bereich dieser Trennebene 9 ist ein über die Umfangskontur der Trennebene überstehendes Verbreiterungs- und/oder Verlängerungselement 11 vorgesehen.

Die Achse des Schwenkgelenks 3 liegt bei dieser Ausführungsvariante etwa im Bereich einer Mantellinie des Trägerteils 1.

Die Trennebene 9 wird vorzugsweise so gelegt, daß das Schwenkteil 5 einen Gewichtsausgleich für den Leuchtenteil 2 bildet, so daß ein Verschwenken des Leuchtenteils 2 umd die Schwenkachse 3 mit sehr geringer Kraft möglich ist und eine leichte Schwergängigkeit des Gelenks 3 eine sichere Fixierung des Leuchtenteils in einer beliebigen Schwenklage innerhalb des gegebenen Schwenkbereichs gewährleistet.

Die Ausführungsform nach Fig. 2 verdeutlicht, daß bei gleicher Grundstruktur nicht nur ohne Schwierigkeiten andere Leuchtmittel verwendbar sind, sondern daß auch die Trennebene 9 unterschiedlich gestaltbar ist und sich nahezu über die gesamte Länge des Trägerteils 1 erstrecken kann. Zweckmäßigerweise verläuft die Trennebene 9 über einen größeren Bereich entsprechend der Stabachse 6, so daß kurze Schrägabschnitte der Trennebene, die vorzugsweise bezüglich der Stabachse 6 unter dem gleichen Winkel verlaufen, die Gesamt-Trennebene vervollständigen können. In dieser Fig. 2 verdeutlicht die um 90° verschwenkte Position den erreichbaren Gewichtsausgleich zwischen Leuchtmittel 2 und dem in dieser Position das Gegengewicht bildenden Schwenkteil 5′ mit zugehörigem Verbreiterungselement 11′.

Über eine Querschnittsverringerung 18 zwischen Schwenkteil 5 und Leuchtmittel 2 läßt sich eine erwünschte thermische Entkopplung realisieren.

Die Ausführungsvariante nach Fig. 3 verdeutlicht, daß selbst bei Verwendung einer vergleichsweise kurzen Trennebene 9 durch Verwendung eines Verlängerungselements in Stab- bzw. Flachstabform das sowohl unter technischen als auch unter ästhetischen Gesichtspunkten wichtige Gegengewicht zum jeweiligen Leuchtmittel 2 geschaffen werden kann, ohne die grazile Grundstruktur des Strahlers zu verlassen.

Fig. 4 zeigt eine Ausführungsform der Erfindung, bei der die Stabstruktur des Trägerteils 1 durch ein angeformtes oder kuppelbares Zusatzteil mit einem Knickbereich 15 versehen werden kann, so daß sich bezogen auf eine Befestigungsstelle bzw. Stromschiene eine unter einem vorgebbaren Winkel verlaufende Schrägstruktur des Strahlers ergibt, die für bestimmte Beleuchtungsaufgaben aufgrund des dadurch erzielbaren Schwenkwinkels von besonderem Vorteil ist.

Fig. 5 zeigt eine Ausführungsvariante, die die Variabilität hinsichtlich des Einsatzes unterschiedlicher Leuchtmittel demonstriert und gleichzeitig erkennen läßt, daß das Schwenkteil 5 für bestimmte Ausführungsformen besonders günstig als Träger für elektrische Funktionsteile verwendbar ist.

Im dargestellten Beispiel wird als Leuchtmittel eine energiesparende Leuchte verwendet, die die Verwendung eines Schaltnetzteiles 12 erfordert. Dieses Schaltnetzteil kann in Form eines flachen Quaders ausgebildet sein und vorzugsweise über Steckkupplungen mit dem Schwenkteil 5 mechanisch und elektrisch verbunden werden.
Die Ausführungsvariante nach Fig. 5 verdeutlicht auch, daß hinsichtlich der Positionierung des Schwenkgelenks im Rahmen der Erfindung eine Variabilität besteht, welche eine Anpassung an die jeweils vorliegenden Gegebenheiten gestattet, aber die Grundstruktur des Strahlers nicht grundlegend verändert.

Fig. 6 zeigt schließlich eine Ausführungsform der Erfindung, die verdeutlicht, daß das Trägerteil 1 durch stabförmige Verlängerungen 16 ergänzt werden kann, wobei diese Verlängerungsteile nicht notwendigerweise geradlinig ausgebildet sein müssen. Wenn beispielsweise ein Vorschaltgerät 17 mit der Stromschiene 14 direkt gekuppelt ist, so kann der Strahler über ein elektrisches Kabel mit diesem Vorschaltgerät 17 verbunden sein und beispielsweise ein Zündgerät 13 mit dem Schwenkteil 5 gekoppelt werden, so daß das Zundgerät möglichst nahe der zugehörigen Lampe gelegen ist.

Von besonderem Vorteil ist es, die zumindest in einem Bereich von 90° mögliche Verschwenkung des Leuchtmittels über eine fernsteuerbare Verstellvorrichtung vorzunehmen, da die Strahler häufig schwer zugänglich sind und dennoch unterschiedliche Abstrahlrichtungen zumindest von Zeit zu Zeit realisiert werden müssen. Zu diesem Zweck wird vorzugsweise ein Memory-Metall im Schwenkbereich derart angeordnet, daß durch Beaufschlagung des Memory-Metalls mit einem Strom definierter Stärke ein Verschwenken des Leuchtmittels erfolgt, was vor allem deshalb problemfrei möglich ist, weil diese Verschwenkung nur geringe Stellkräfte erfordert und zwar aufgrund der Austarierung zwischen Leuchtmittel und Schwenkteil 5 bezüglich des Schwenkgelenks 3. Es kann dabei die Ausgestaltung derart gewählt sein, daß ein Verschwenken des Strahlers in Richtung einer Vergrößerung des Winkels zwischen Basisteil 4 und Schwenkteil 5 aufgrund von Schwerkraftwirkung erfolgt und die Rückstellung über das Memory-Metall vorgenommen wird. In entsprechenderweise kann aber auch eine Hilfsfeder eingesetzt werden. Schließlich ist es auch möglich, die Verstellung über einen in die Stabstruktur des Trägerteils integrierten Kleinmotor zu realisieren. Von Bedeutung ist in allen Fällen einer gesteuerten Strahlerverschwenkung die benötigte geringe Stellkraft als Folge der gewichtsmäßig ausgeglichenen Teile beiderseits der Schwenkachse 3.

Die Integration einer Fernsteuereinrichtung, insbesondere einer Infrarot-Fernsteuereinheit bereitet keine Schwierigkeiten und ist mit herkömmlichen Mitteln realisierbar.

### Bezugszeichenliste

- 1: Trägerteil
- 2: Leuchtenteil
- 3: Schwenkgelenk
- 4: Basisteil
- 5: Schwenkteil
- 6: Stabachse
- 7: festes Gelenkelement
- 8: bewegliches Gelenkelement
- 9: Trennebene
- 10: Anschlußeinheit
- 11: Verbreiterungs- oder Verlängerungselement
- 12: Schaltnetzteil
- 13: Zündgerät
- 14: Stromschiene
- 15: Knickbereich
- 16: Verlängerung
- 17: Vorschaltgerät
- 18: Querschnittsverengung

## Patentansprüche

1. Strahler mit einem Tragerteil (1), das an einem Ende eine mechanisch-elektrische Anschlußeinheit (10) aufweist und am anderen Ende über ein Schwenkgelenk (3) mit einem Leuchtenteil (2) verbunden ist,
dadurch **gekennzeichnet,**
daß das Trägerteil (1) stabförmig ausgebildet und auf einem Teil seiner Länge in ein mit dem festen Element (7) des Schwenkgelenks (3) verbundenes Basisteil (4) und ein mit dem beweglichen Element (8) des Schwenkgelenks (3) verbundenes, zumindest den Leuchtenteil (2) tragendes Schwenkteil (5) unterteilt ist, und daß das Schwenkgelenk (3) bezüglich der Stabachse (6) außermittig angeordnet ist.

2. Strahler nach Anspruch 1,
dadurch **gekennzeichnet,**
daß die Trennebene (9) zwischen dem Basisteil (4) und dem Schwenkteil (5) und parallel zur Schwenkgelenkachse (3) verläuft.

3. Strahler nach Anspruch 2,
dadurch **gekennzeichnet,**
daß sich an einen mittleren Bereich der Trennebene (9), der entsprechend der Stabachse (6) verläuft, jeweils ein im Vergleich zum mittleren Bereich kurzer Schrägabschnitt anschließt, wobei die Schrägabschnitte vorzugsweise unter einem Winkel von etwa 45° zur Stabachse (6) verlaufen.

4. Strahler nach Anspruch 1,
dadurch **gekennzeichnet,**
daß die Trennebene (9) zwischen dem Basisteil (4) und dem Schwenkteil (5) unter einem spitzen Winkel zur Stabachse (6) verläuft.

5. Strahler nach einem der vorhergehenden Ansprüche,
dadurch **gekennzeichnet,**
daß das Schwenkteil (5) mit einem insbesondere entsprechend der Trennebene verlaufenden und zumindest bereichsweise über die Umfangskontur der Trennebene überstehenden Verbreiterungs- und/oder Verlängerungselement (11) versehen ist.

6. Strahler nach einem der vorhergehenden Ansprüche,
dadurch **gekennzeichnet,**
daß das Schwenkteil (5) bezogen auf das Schwenkgelenk (3) ein zumindest im wesentlichen eine Gleichgewichtslage gewährleistendes Gegengewicht für den Leuchtenteil (2) bildet.

7. Strahler nach einem der vorhergehenden Ansprüche,
dadurch **gekennzeichnet,**
daß die Mitte des Schwenkgelenks (3) im Bereich zwischen einer Mantellinie des stabförmigen Trägerteils (1) und dem halben Abstand zwischen Mantellinie und Stabachse (6) gelegen ist.

8. Strahler nach einem der vorhergehenden Ansprüche,
dadurch **gekennzeichnet,**
daß das Basisteil (4) des stabförmigen Trägerteil (1) am anschlußseitigen Ende abgewinkelt ausgebildet ist.

9. Strahler nach einem der vorhergehenden Ansprüche,
dadurch **gekennzeichnet,**
daß das Basisteil (4) mit gleichartigen Teilen und/oder Winkelteilen zur Verlängerung und/oder Richtungsveranderung kuppelbar ist.

10. Strahler nach einem der vorhergehenden Ansprüche,
dadurch **gekennzeichnet,**
daß an dem Schwenkteil (5) ein vorzugsweise flachquaderförmig ausgebildetes Schaltnetzteil (12) und/oder ein Zündgerat (13) gehaltert ist und das Schaltnetzteil (12) oder das Zündgerät (13) vorzugsweise über Steckverbindungen mit dem Schwenkteil (5) kuppelbar ist.

11. Strahler nach einem der vorhergehenden Ansprüche,
dadurch **gekennzeichnet,**
daß eine zwischen dem Basisteil (4) und dem Schwenkteil (5) wirksame, steuerbare Verstellvorrichtung vorgesehen ist.

12. Strahler nach Anspruch 11,
dadurch **gekennzeichnet,**
daß die Verstellvorrichtung aus einem Memory-Metall besteht.

13. Strahler nach einem der vorhergehenden Ansprüche,
dadurch **gekennzeichnet,**
daß zwischen Basisteil (4) und Schwenkteil (5) eine gegen die Verstellvorrichtung wirkende Hilfsfederanordnung vorgesehen und/oder ein Antriebsmotor vorgesehen ist.

14. Strahler nach Anspruch 13,
dadurch **gekennzeichnet,**
daß der Antriebsmotor im Trägerteil (1) oder einem mit dem Trägerteil (1) kuppelbaren Verlängerungsteil (16) untergebracht ist.

15. Strahler nach einem der vorhergehenden Ansprüche,
dadurch **gekennzeichnet,**
daß die Verstellvorrichtung über ein Fernsteuergerät, insbesondere über ein Infrarot-Fernsteuergerät betätigbar ist.

## Claims

1. Spotlight having a carrier part (1) which has a mechanical-electrical connection unit (10) at one end and which is connected at the other end with a lighting part (2) via pivotal hinge (3), characterised in that the carrier part (1) is of bar-like form and is subdivided over a part of its length into a base part (4) which is connected with the fixed element (7) of the pivotal hinge (3) and a pivotal part (5) which at least carries the lighting part (2) and which is connected with the movable element (8) of the pivotal hinge (3); and in that the pivotal hinge (3) is eccentrically arranged relative to the bar axis (6).

2. Spotlight in accordance with claim 1, characterised in that the separating plane (9) extends between the base part (4) and the pivotal part (5) and parallel to the pivotal hinge axis (3).

3. Spotlight in accordance with claim 2, characterised in that a central region of the separating plane (9) which extends in accordance with the bar axis (6) is in each case adjoined by an oblique portion which is shorter than the central region, with the oblique portions preferably extending at an angle of approximately 45° to the bar axis (6).

4. Spotlight in accordance with claim 1, characterised in that the separating plane (9) between the base part (4) and the pivotal part (5) extends at an acute angle to the bar axis (6).

5. Spotlight in accordance with one of the preceding claims, characterised in that the pivotal part (5) is provided with a broadening element and/or extension element (11) which in particular extends in correspondence with the separating plane and projects at least regionally beyond the peripheral contour of the separating plane.

6. Spotlight in accordance with one of the preceding claims, characterised in that the pivotal part (5) forms in relation to the pivotal hinge (3) a counter-weight for the lighting part (2) which at least substantially ensures an equilibrium position.

7. Spotlight in accordance with one of the preceding claims, characterised in that the center of the pivotal hinge (3) is disposed in the region between a generatrix of the bar-like carrier part (1) and the half distance between the generatrix (a surface line of the carrier part) and the bar axis (6).

8. Spotlight in accordance with one of the preceding claims, characterised in that the base part (4) of the bar-like carrier part (1) is of angled shape at the connection end.

9. Spotlight in accordance with one of the preceding claims, characterised in that the base part (4) can be coupled with similar parts and/or with angled parts for extension and/or change of direction purposes.

10. Spotlight in accordance with one of the preceding claims, characterised in that a power supply (12) which is preferably formed as a shallow parallelopiped and/or an ignition device (13) is held on the pivotal part (5), and the power supply (12) or the ignition device (13) is couplable with the pivotal part (5), preferably via plug connections.

11. Spotlight in accordance with one of the preceding claims, characterised in that a controllable adjustment device is provided between the base part and the pivotal part (5).

12. Spotlight in accordance with claim 11, characterised in that the adjustment device comprises a memory metal.

13. Spotlight in accordance with one of the preceding claims, claim 1, characterised in that between the base part (4) and the pivotal part (5) an auxiliary spring arrangement is provided which acts against the adjustment device and/or a drive motor is provided.

14. Spotlight in accordance with claim 13, characterised in that the drive motor is accommodated in the carrier part (1) or in an extension part (16) which can be coupled with the carrier part (1).

15. Spotlight in accordance with one of the preceding claims, characterised in that the adjustment device can be actuated via a remote control device, in particular via an infrared remote control device.

## Revendications

1. Lampe avec une partie support (1) qui, à une extrémité, présente une unité de raccordement (10) mécanique/électrique et à l'autre extrémité est reliée par une articulation pivotante (3) à une partie éclairante (2), caractérisée en ce que la partie support (1) est réalisée en forme de barre et est subdivisée sur une partie de sa longueur en une partie de base (4) reliée à l'élément fixe (7) de l'articulation pivotante (3) et une partie pivotante (5) reliée à l'élément mobile (8) de l'articulation pivotante (3) et portant au moins la partie éclairante (2), et en ce que l'articulation pivotante (3) est disposée de façon excentrée par rapport à l'axe de la barre (6).

2. Lampe selon la revendication 1, caractérisée en ce que le plan de séparation (9) est entre la partie de base (4) et la partie pivotante (5) et parallèle à l'axe de l'articulation pivotante (3).

3. Lampe selon la revendication 2, caractérisée en ce que respectivement une section inclinée courte par rapport à la zone centrale est contiguë à une zone centrale du plan de séparation (9) qui suit l'axe de la barre (6), les sections inclinées formant de préférence un angle de 45° environ par rapport à l'axe de la barre (6).

4. Lampe selon la revendication 1, caractérisée en ce que le plan de séparation (9) entre la partie de base (4) et la partie pivotante (5) forme un angle aigu par rapport à l'axe de la barre (6).

5. Lampe selon l'une quelconque des revendications précédentes, caractérisée en ce que la partie pivotante (5) est munie d'un élément d'élargissement et/ou d'allongement (11) qui suit en particulier le plan de séparation et déborde au moins dans certaines zones du contour périphérique du plan de séparation.

6. Lampe selon l'une quelconque des revendications précédentes, caractérisée en ce que la partie pivotante (5) constitue par rapport à l'articulation pivotante (3) un contrepoids pour la partie éclairante (2) qui garantit au moins en substance une situation d'équilibre.

7. Lampe selon l'une quelconque des revendications précédentes, caractérisée en ce que le centre de l'articulation pivotante (3) est situé dans la zone entre une génératrice de la partie support (1) en forme de barre et la demi-distance entre la génératrice et l'axe de la barre (6).

8. Lampe selon l'une quelconque des revendications précédentes, caractérisée en ce que la partie de base (4) de la partie support (1) en forme de barre est conçue coudée à l'extrémité côté raccordement.

9. Lampe selon l'une quelconque des revendications précédentes, caractérisée en ce que la partie de base (4) peut être couplée avec des parties similaires et/ou des parties coudées pour l'allongement et/ou le changement de direction.

10. Lampe selon l'une quelconque des revendications précédentes, caractérisée en ce qu'un bloc d'alimentation secteur (12) réalisé de préférence en forme de carré plat et/ou un appareil d'allumage (13) est supporté sur la partie pivotante (5) et le bloc d'alimentation secteur (12) ou l'appareil d'allumage (13) peut être couplé de préférence au moyen de connections enfichables à la partie pivotante (5).

11. Lampe selon l'une quelconque des revendications précédentes, caractérisée en ce qu'on prévoit un dispositif de réglage efficace et contrôlable entre la partie de base (4) et la partie pivotante (5).

12. Lampe selon la revendication 11, caractérisée en ce que le dispositif de réglage est fait dans un alliage à mémoire.

13. Lampe selon l'une quelconque des revendications précédentes, caractérisée en ce qu'on prévoit entre la partie de base (4) et la partie pivotante (5) un dispositif de ressort compensateur qui agit contre le dispositif de réglage et/ou qu'on prévoit un moteur d'entraînement.

14. Lampe selon la revendication 13, caractérisée en ce que le moteur d'entraînement est logé dans la partie support (1) ou dans une pièce d'allongement (16) qui peut être couplée avec la partie support (1).

15. Lampe selon l'une quelconque des revendications précédentes, caractérisée en ce que le dispositif de réglage peut être actionné au moyen d'un appareil de télécommande, notamment par un appareil de télécommande à infrarouge.
